# EUROPÄISCHE PATENTSCHRIFT

(11) **EP 0 886 579 B1**
(45) Veröffentlichungstag und Bekanntmachung des Hinweises auf die Patenterteilung: **16.05.2001**
(21) Anmeldenummer: 97901026.1
(22) Anmeldetag: 15.01.1997
(51) Int. Cl.: B41F 23/06

(54) **EINRICHTUNG ZUM BESTÄUBEN VON DRUCKPRODUKTEN**
DEVICE FOR DUSTING PRINTED PRODUCTS
DISPOSITIF POUR SAUPOUDRER DES PRODUITS D'IMPRESSION

(30) Priorität: 11.03.1996 DE 19609438
(43) Veröffentlichungstag der Anmeldung: 30.12.1998
(73) Patentinhaber: PLATSCH, Hans G., 70565 Stuttgart (DE)
(72) Erfinder: PLATSCH, Hans G., 70565 Stuttgart (DE)
(74) Vertreter: Ostertag, Reinhard
(86) Internationale Anmeldenummer: EP9700147
(87) Internationale Veröffentlichungsnummer: WO9733753

(56) Entgegenhaltungen:
- EP-A- 0 771 649
- DE-A- 4 341 566
- US-A- 3 053 180

## Beschreibung

Die Erfindung betrifft eine Einrichtung zum Bestäuben von Druckprodukten gemäß dem Oberbegriff des Anspruches 1.

Eine derartige Bestäubungseinrichtung ist in der US-A-3 053 180 offenbart. Bei ihr werden Druckbogen auf einem Transferzylinder an einer Puderabgabeleiste vorbeibewegt. Überschüssiger Puder wird durch von einer Düsenleiste abgegeben Druckluft von der Oberfläche des Druckproduktes abgeblasen und über eine Lochplatte abgesaugt.

Weitere bekannte Bestäubungseinrichtungen umfassen eine Düsenanordnung, die innerhalb einer Druckmaschine über der Förderebene angeordnet ist, in welcher die Druckprodukte fliegend von von Endlosförderen getragenen Greifern bewegt werden. Bei diesen bekannten Bestäubungseinrichtungen erfolgt das Bestäuben der Druckprodukte unter nicht exakt konstanten Bedingungen.

Durch die vorliegende Erfindung soll daher eine Bestäubungseinrichtung gemäß dem Oberbegriff des Anspruches 1 so weitergebildet werden, daß die Druckprodukte in gleichbleibender Lage bezüglich der Düsenanordnung bestäubt werden.

Diese Aufgabe ist erfindungsgemäß gelöst durch eine Bestäubungseinrichtung mit den im Anspruch 1 angegebenen Merkmalen.

Bei den erfindungsgemäßen Bestäubungseinrichtungen sind die Druckprodukte flächig auf der Umfangsfläche eines Förderzylinders angeordnet, welcher sie an der Düsenanordnung vorbeibewegt. Auf diese Weise hat man gleichbleibenden Abstand zwischen der Oberfläche der Druckprodukte und der Düsenanordnung, auch bei Änderungen der Fördergeschwindigkeit, sowie ein sehr zuverlässiges Fördern der Druckprodukte in der Nachbarschaft der Puder abgebenden Düsenanordnung.

Die erfindungsgemäß gemäß Anspruch 1 vorgesehene Unterdruckbeaufschlagung der Umfangsfläche des Förderzylinders ist auch im Hinblick auf ein besonders sicheres Festlegen der Druckprodukte auf der Umfangswand des Förderzylinders von Vorteil. Dieses Festhalten kann auch besonders gut über die Größe des Unterdruckes gesteuert werden. Es läßt sich auch gleichermaßen gut für sehr unterschiedliche Substrate der Druckprodukte (Papier, Folien usw.) realisieren.

Vorteilhafte Weiterbildungen der Erfindung sind in Unteransprüchen angegeben.

Dabei ist mit der Weiterbildung der Erfindung gemäß Anspruch 2 gewährleistet, daß die Umfangswand des Förderzylinders zwar luftdurchlässig ist, jedoch keine Puderpartikel durch sie abgesaugt werden.

Auch eine Fixierung der Druckprodukte auf der Umfangswand des Förderzylinders, wie sie im Anspruch 3 angegeben ist, sorgt für ein gutes und sicheres Positionieren der Druckprodukte auf dem Förderzylinder.

Gemäß Anspruch 4 kann man auf einfache Weise den Förderzylinder und damit die gesamte Bestäubungseinrichtung in die Fördereinrichtung einer Druckmaschine integrieren.

Mit der Weiterbildung der Erfindung gemäß Anspruch 5 wird erreicht, daß sich auf dem Förderzylinder keine Puderschicht aus dem von der Düsenanordnung abgegebenen Pudernebel aufbaut.

Bei einer Bestäubungseinrichtung gemäß Anspruch 6 erfolgt das Reinigen des Förderzylinders ohne mechanische Berührung der Zylinderoberfläche.

Die Weiterbildung der Erfindung gemäß Anspruch 7 bringt den Vorteil, daß von der Düsenanordnung abgegebener
Puder nicht in abgelegene Maschinenbereiche gelangt.

Nachstehend wird die Erfindung anhand von Ausführungsbeispielen unter Bezugnahme auf die beiliegende Zeichnung näher erläutert. In dieser zeigen:
- Figur 1:: eine seitliche schematische, teilweise geschnittene Ansicht des Auslaufendes einer Druckmaschine, in welchem eine Bestäubungseinrichtung angeordnet ist; und
- Figuren 2-4:: ähnliche Ansichten wie Figur 1, in welchen abgewandelte Anordnungen der Bestäubungseinrichtung unter Weglassung einiger Einzelheiten wiedergegeben sind.

In Figur 1 ist mit 10 eine seitliche Rahmenplatte bezeichnet, die das auslaufseitige Ende einer Druckmaschine darstellt. Eine zur Rahmenplatte 10 parallele zweite seitliche Rahmenplatte ist über der Zeichenebene von Figur 1 zu denken. In den Rahmenplatten 10 sind Kettenräder 12 gelagert, über welche eine Förderkette 14 läuft.

Auf dieser sind in regelmäßigen Abständen Greifer 16 angebracht, die jeweils einen bedruckten Druckbogen 18 von einer in der Zeichnung nicht wiedergegebenen letzten Farbstation an Trocknern 20, 22, 24 vorbeibewegen.

Die gesamte Anordnung ist symmetrisch zu einer Längsmittelebene der Druckmaschine, welche mit der Zeichenebene zusammenfällt.

Tangential zum auslaufseitigen Kettenrad 14 läuft die Oberfläche eines Förderzylinders 28, der ebenfalls in den Seitenplatten 10 gelagert ist. Der Förderzylinder 28 läuft mit einer der Geschwindigkeit der Förderketten 16 entsprechenden Umfangsgeschwindigkeit entgegen dem Uhrzeigersinne um. Um etwas mehr als 90° zur Übergabestelle zwischen den Förderketten 16 und dem Förderzylinder 28 in Drehrichtung versetzt laufen tangential zum Förderzylinder 28 weitere Kettenräder 30, über welche Förderketten 32 laufen. Diese sind auslaufseitig auf Kettenrädern 34 geführt. Die Förderketten 32 tragen wieder Greifer 18 und laufen synchron zum Förderzylinder 28 und damit zu den Förderketten 16, so daß die Druckbogen 20 insgesamt gleichförmig auf einem im wesentlichen stetigen Weg gefördert werden.

In dem zwischen den Kettenrädern 14 und 30 liegenden Raum ist über dem Förderzylinder 28 ein Saugkasten 36 angeordnet, dessen dem Förderzylinder 28 zugewandter Rand unter kleinem Abstand parallel über der Zylinderoberfläche läuft. Im Inneren des Saugkastens 36 verlaufen in der Nähe der vorderen und hinteren Wand Blasleitungen 37, die mit dem Ausgang eines Verdichters 38 verbunden sind und beim offenen, dem Förderzylinder 28 benachbarten Ende des Saugkastens enden.

Im Inneren des Saugkastens 36 ist ferner eine Puderdüsenleiste 40 parallel zur Achse des Förderzylinders 28 angeordnet. Sie hat zur Zylinderoberfläche weisende Abgabeöffnungen für Pudernebelkegel 42.

Das Innere des Saugkastens 36 ist ferner über eine Leitung 44 mit einem Sauggebläse 46 verbunden.

Unterhalb des Förderzylinders 28 ist ein weiterer Saugkasten 48 angeordnet, der ebenfalls mit dem Sauggebläse 46 verbunden ist. In seinem Inneren ist eine Blasdüsenleiste 50 angeordnet, welche mit dem Ausgang eines Verdichters 52 verbunden ist.

Der Förderzylinder 28 hat eine aus porösem Material hergestellte Umfangswand, und sein Inneres steht über eine in der Zylinderachse herausgeführte, in der Zeichnung nicht wiedergegebene Saugleitung ebenfalls mit dem Sauggebläse 46 in Verbindung.

Die Poren des Wandmateriales sind offen und haben kleineren Durchmesser als die aufgestäubten Puderpartikel.

Stromauf des Kettenrades 14 ist eine auf hohem positivem Potential stehende Elektrode 54 angeordnet, welche sich quer über die Bahn der Druckbogen 20 erstreckt und deren Oberfläche elektrostatisch auflädt. Eine weitere Elektrode 56 ist stromab der Kettenräder 30 angeordnet und erstreckt sich ebenfalls quer über die Bahn der Druckbogen. Durch die von dieser Elektrode bewerkstelligte Ionisierung werden die Druckbogen wieder entladen.

Die oben beschriebene Bestäubungseinrichtung arbeitet folgendermaßen:

Beim Vorbeilaufen an der Elektrode 54 werden die Druckbogen 20 elektrostatisch aufgeladen. Am Übergabepunkt zwischen den Förderketten 16 und dem Förderzylinder 28 öffnen die Greifer 18 und die Druckbogen 20 werden infolge ihrer elektrostatischen Aufladung und infolge der Unterdruckbeaufschlagung des Inneren des Förderzylinders 28 vom Förderzylinder 28 übernommen und dort gegen die Außenfläche der Umfangswand gelegt. Die so flatterfrei und sicher auf dem Förderzylinder 28 liegenden Druckbogen 20 laufen unter der Puderdüsenleiste 40 vorbei und werden durch die Pudernebelkegel 42 bestäubt. Am durch die Kettenräder 30 und den Förderzylinder 28 vorgegebenen Ablaufpunkt werden die Druckbogen von den Greifern 18 übernommen, die von den Förderketten 32 getragen sind und an der Elektrode 56 vorbeibewegt, wodurch die Druckbogen wieder entladen werden. Die Druckbogen 20 werden dann in der Zeichnung nach links bis über einen Ablageplatz für die fertigen Druckerzeugnisse gefördert, wo die Greifer 33 geöffnet werden.

Von dem in der Zeichnung untenliegenden Abschnitt der Oberfläche des Förderzylinders wird etwa mitgetragener Puder durch aus der Blasdüsenleiste 50 austretende Luftstrahlen abgeblasen und über die Leitung 44 abgesaugt.
Die im Saugkasten 36 aufgrund der Blasleitungen 37 und der Unterdruckbeaufschlagung unterhaltene Luftströmung verhindert ein seitliches Austreten von Puderpartikeln aus dem die Düsenleiste 40 umgebenden Saugkasten weitgehend.

Bei den Ausführungsbeispielen nach den Figuren 2 bis 4 sind Komponenten, die obenstehend schon unter Bezugnahme auf Figur 1 erläutert wurden, wieder mit denselben Bezugszeichen versehen. Diese Komponenten brauchen daher nicht nochmals detailliert beschrieben zu werden.

Das Ausführungsbeispiel nach Figur 2 unterscheidet sich von dem nach Figur 1 dadurch, daß der Förderzylinder 28 nun kleineren Durchmesser hat und seine Achse im wesentlichen auf der Verbindungslinie der Achsen der Kettenräder 14 und 30 liegt. Diese Anordnung baut somit besonders kompakt. Die Puderdüsenleiste 40 ist direkt von der rechts gelegenen Wand des Saugkastens 36 getragen. Die Reinigung der vom Saugkasten 36 abliegenden Seite des Förderzylinders 28 ist in Figur 2 nur durch die Strömung der Luft andeutende Pfeile veranschaulicht. Eine Anordnung, wie sie in Figur 2 wiedergegeben ist, eignet sich für den Einbau in Druckmaschinen mit Lackturm.

Das Ausführungsbeispiel nach Figur 3 ähnelt weitgehend demjenigen nach Figur 2, nur sind zusätzlich wieder Elektroden 54, 56 vorgesehen, um die Druckbogen vor dem Aufführen auf den Förderzylinder 28 aufzuladen, bzw. hinter dem Förderzylinder 28 zu entladen. Zusätzlich sind im Inneren des Saugkastens 36 Elektroden 58, 60 vorgesehen, die dazu dienen, den Puder elektrostatisch aufzuladen. Die hiefür benötigte Spannung kann z.B. im Bereich von 1 kV bis 100 kV liegen.

Beim Ausführungsbeispiel nach Figur 4 ist die Bestäubungseinrichtung dem Zylinder des letzten Druckwerks einer Akzidenz-Druckmaschine ohne Lackturm zugeordnet. Der Förderzylinder 28 übernimmt hier also zugleich auch die Rolle eines Druckzylinders. Bei 62 ist schematisch ein Pudernebelgenerator 62 dargestellt, welcher ein Puder/ Trägergasgemisch erzeugt, mit welchem die Puderdüsenleiste 40 beaufschlagt ist.

Den oben genannten Ausführungsbeispielen ist gemeinsam, daß die Druckbogen im Bereich der Puderdüsenleiste 40 flächig und fest auf einer Unterlage, nämlich einem Umfangsabschnitt des Förderzylinders 28 festgelegt sind. Man hat somit einen gleichbleibenden Abstand zwischen der zu bestäubenden Farb- oder Lackschicht, keine dynamische Wechselwirkung zwischen den Druckbogen und den Pudernebelkegeln, wie sie bei nur durch Greifer geführten Druckbogen durch Flattern der letzteren erhalten wird, und ferner kann man auch den das Entweichen von Puder in die Druckmaschine verhindernden Saugkasten 36, welcher die Puderdüsenleiste 40 umgibt, bis in unmittelbare Nachbarschaft der Oberfläche des Förderzylinders 28 ziehen, so daß die Pudernebel-Leckströme drastisch vermindert sind, denn bei herkömmlichen Bestäubungseinrichtungen, bei welchen das Vorbeibewegen der Druckbogen an der Puderdüsenleiste 40 durch Greifer erfolgt, muß ein das Hindurchlaufen der Greifer gewährleistender großer Abstand zwischen Saugkasten und Bewegungsebene der Druckbogen eingehalten werden.

## Patentansprüche

1. Einrichtung zum Bestäuben von Druckprodukten (20), mit einer einen Pudernebel (42) abgebenden Düsenanordnung (40) und mit einer Fördereinrichtung, durch welche die Druckprodukte (20) vor der Düsenanordnung (40) vorbeibewegt werden, wobei die Fördereinrichtung einen Förderzylinder (28) aufweist, dadurch gekennzeichnet, daß der Förderzylinder (28) eine aus luftdurchlässigem Material hergestellte Umfangswand aufweist und sein Inneres mit einer Unterdruckquelle (46) in Verbindung steht.

2. Einrichtung nach Anspruch 1, dadurch gekennzeichnet, daß die Umfangswand des Förderzylinders (28) aus einem offenporigen Material hergestellt ist, dessen Poren kleiner als der Durchmesser der Puderpartikel sind.

3. Einrichtung nach Anspruch 1, dadurch gekennzeichnet, daß der Förderzylinder (28) potentialfrei gelagert ist und stromauf des Förderzylinders (28) eine Einrichtung (54) zum elektrostatischen Aufladen der Druckprodukte (20) angeordnet ist.

4. Einrichtung nach einem der Ansprüche 1-3, dadurch gekennzeichnet, daß auf den Förderzylinder (28) ein Zuführförderer (12-16) zuläuft und an einer in Winkelrichtung von der zwischen Zuführförderer (12-16) und Förderzylinder (28) vorgegebenen Aufgabestelle auf den Förderzylinder versetzten Ablauf stelle vom Förderzylinder (28) ein Abführförderer (30-34) für die Druckprodukte (20) wegläuft.

5. Einrichtung nach Anspruch 4, dadurch gekennzeichnet, daß dem Förderzylinder (28) in dem außerhalb des durch Aufgabestelle und Ablaufstelle vorgegebenen Förderbereiches liegenden Umfangsbereich eine Reinigungseinrichtung (48, 50) zugeordnet ist.

6. Einrichtung nach Anspruch 5, dadurch gekennzeichnet, daß die Reinigungseinrichtung eine Blasdüsenanordnung (50) und einen diese umgebenden Saugkasten (48) umfaßt.

7. Einrichtung nach einem der Ansprüche 1-6, dadurch gekennzeichnet, daß die Düsenanordnung (40) von einem Saugkasten (36) umgeben ist, dessen Ränder unter kleinem Abstand über der Umfangsfläche des Förderzylinders (28) liegen.

8. Einrichtung nach einem der Ansprüche 1-7, dadurch gekennzeichnet, daß der Förderzylinder (28) der letzte Druckzylinder einer Druckmaschine ist.

## Claims

1. Device for dusting printed products (20), with a nozzle arrangement (40), which discharges a powder mist (42), and with a conveying device for moving the printed products (20) past the nozzle arrangement (40), wherein the conveying device comprises a conveying cylinder (28), characterised in that the conveying cylinder (28) comprises a circumferential wall made of an air-permeable material and its interior is connected to an underpressure source (46).

2. Device according to Claim 1, characterised in that the circumferential wall of the conveying cylinder (28) is made of an open-pore material, the pores of which are smaller than the diameter of the powder particles.

3. Device according to Claim 1, characterised in that the conveying cylinder (28) is mounted so as to be potential-free, and a device (54) for electrostatically charging the printed products (20) is disposed upstream of the conveying cylinder (28).

4. Device according to any one of Claims 1-3, characterised in that a feed conveyor (12-16) runs up to the conveying cylinder (28), and a removal conveyor (30-34) for the printed products (20) runs away from the conveying cylinder (28) at a take-off point staggered in an angular direction from the delivery point, predetermined between the feed conveyor (12-16) and the conveying cylinder (28), onto the conveying cylinder.

5. Device according to Claim 4, characterised in that a cleaning device (48, 50) is associated with the conveying cylinder (28) in the circumferential region lying outside of the conveying region predetermined by the delivery point and the take-off point.

6. Device according to Claim 5, characterised in that the cleaning device is a blast nozzle arrangement (50) and comprises a suction box (48) which surrounds the latter.

7. Device according to any one of Claims 1-6, characterised in that the nozzle arrangement (40) is surrounded by a suction box (36), the edges of which lie a small distance above the circumferential face of the conveying cylinder (28).

8. Device according to any one of Claims 1-7, characterised in that the conveying cylinder (28) is the last cylinder of a printing machine.

## Revendications

1. Dispositif pour saupoudrer des produits d'impression (20), comprenant un ensemble de buses (40) délivrant un brouillard de poudre (42), et un dispositif de convoyage par lequel les produits d'impression (20) sont animés d'un mouvement en regard de l'ensemble de buses (40), le dispositif de convoyage présentant un cylindre convoyeur (28), caractérisé par le fait que ledit cylindre convoyeur (28) comporte une paroi périphérique fabriquée en un matériau translucide, et son espace interne est en communication avec une source de dépression (46).

2. Dispositif selon la revendication 1, caractérisé par le fait que la paroi périphérique du cylindre convoyeur (28) est fabriquée en un matériau à pores ouverts, dont les pores sont plus petits que le diamètre des particules de poudre.

3. Dispositif selon la revendication 1, caractérisé par le fait que le cylindre convoyeur (28) est monté avec absence de potentiel, et un dispositif (54) est installé en amont dudit cylindre convoyeur (28), en vue de charger électrostatiquement les produits d'impression (20).

4. Dispositif selon l'une des revendications 1-3, caractérisé par le fait qu'un convoyeur d'amenée (12-16) converge vers le cylindre convoyeur (28) ; et un convoyeur (30-34) d'évacuation des produits d'impression (20) bifurque dudit cylindre convoyeur (28) dans une zone de sortie angulairement décalée de la zone d'alimentation dudit cylindre convoyeur, préétablie entre le convoyeur d'amenée (12-16) et le cylindre convoyeur (28).

5. Dispositif selon la revendication 4, caractérisé par le fait qu'un dispositif de nettoyage (48, 50) est affecté au cylindre convoyeur (28) dans la région périphérique située à l'extérieur de la zone de convoyage préétablie par la zone d'alimentation et la zone de sortie.

6. Dispositif selon la revendication 5, caractérisé par le fait que le dispositif de nettoyage comprend un ensemble de buses d'insufflation (50), et un caisson d'aspiration (48) entourant ce dernier.

7. Dispositif selon l'une des revendications 1-6, caractérisé par le fait que l'ensemble de buses (40) est entouré par un caisson d'aspiration (36) dont les bords se trouvent, à faible distance, au-dessus de la surface périphérique du cylindre convoyeur (28).

8. Dispositif selon l'une des revendications 1-7, caractérisé par le fait que le cylindre convoyeur (28) est le dernier cylindre d'impression d'une machine d'impression.
